# EUROPÄISCHE PATENTSCHRIFT

(11) **EP 4 570 727 B1**
(45) Veröffentlichungstag und Bekanntmachung des Hinweises auf die Patenterteilung: **10.09.2025**
(21) Anmeldenummer: 24203844.6
(22) Anmeldetag: 01.10.2024
(51) Int. Cl.: B66B 11/00, E04F 17/00

(54) **SCHACHTBAUWERK**
SHAFT CONSTRUCTION
CONSTRUCTION DE PUITS

(30) Priorität: 13.12.2023 DE 102023134943
(43) Veröffentlichungstag der Anmeldung: 18.06.2025
(73) Patentinhaber: Hieber, Dominik, 86441 Wörleschwang (DE)
(72) Erfinder: Hieber, Dominik, 86441 Wörleschwang (DE)
(74) Vertreter: Pa-Munk

(56) Entgegenhaltungen:
- EP-A1- 2 339 089
- CN-A- 106 939 683
- CN-A- 113 027 072
- DE-U1- 202020 005 022
- JP-A- 2002 338 166

## Beschreibung

Die Erfindung betrifft ein Schachtbauwerk, das in Fertigbauweise aus aufeinander aufgesetzten, gegeneinander fixierbaren Betonfertigbauteilen erstellt ist und einen vertikalen Aufzugschacht und eine außen am Aufzugschacht vorzugsweise umlaufend angeordnete Fluchttreppe aufweist, gemäß dem Oberbegriff des Anspruchs 1.

Die japanische Patentanmeldung JP 2002 338166 A offenbart einen Aufzugsschacht mit aufeinander aufgesetzten, fixierbaren Betonfertigbauteilen, wobei diese Betonfertigbauteilen miteinander direkt fest verschraubt sind.

Ein gattungsgemäßes Schachtbauwerk ist ferner bereits in dem deutschen Gebrauchsmuster DE 20 2020 005 022 U1 vorgeschlagen worden, wobei dort die bisher nötige Treppenkonstruktion aus Stahl durch Teile der Betonfertigbauteilkonstruktion ersetzt wurde.

Als problematisch hat es sich dabei herausgestellt, die während der Montage des Schachtbauwerks aufeinander zu stapelnden Betonfertigbauteile korrekt gegeneinander auszurichten und gegen ein Verschieben bzw. Verrutschen im Laufe der weiteren Montage zu sichern.

Hiervon ausgehend liegt der vorliegenden Erfindung die Aufgabe zugrunde, bei einem aus Betonfertigbauteilen erstellten Schachtbauwerk der gattungsgemäßen Art die Montage zu vereinfachen.

Diese Aufgabe wird mit den Merkmalen des Anspruchs 1 gelöst.

Das erfindungsgemäße Schachtbauwerk weist dabei mehrere, jeweils einen Schachtabschnitt des Aufzugschachts mit Begrenzungswänden seitlich umgebende Schachtelemente, zwischen jeweils zwei Schachtelementen angeordnete Podestelemente und die Podestelemente verbindende Treppenelemente aus, welche als Fertigbetonbauteile ausgeführt sind. Die Podestelemente weisen jeweils einen Trägerabschnitt mit Tragschenkeln auf, die zwischen zumindest einem Teil der Begrenzungswände der oben und unten benachbarten Schachtelemente fluchtend anliegen, sowie ein hiervon nach außen auskragendes Podest, das mit einem Auflager zum Abstützen eines der Treppenelemente versehen ist, oder mit zwei gegeneinander versetzten Auflagern zum Abstützen zweier Treppenelemente, die zu in der Höhe benachbarten Podesten des nächsthöheren und nächsttieferen Podestelements führen.

Dabei liegen die Podestelemente mit den Tragschenkeln ihres Trägerabschnitts jeweils auf dem zumindest einen Teil der Begrenzungswände des sich darunter befindenden Schachtelements auf. Erfindungsgemäß sind die jeweiligen Begrenzungswände des unteren Schachtelements mit den Tragschenkeln des aufliegenden Podestelements direkt fest verschraubt. Selbstverständlich wäre es denkbar, die Podestelemente auch mit den jeweils aufzusetzenden, darüber angeordneten Schachtelementen zu verschrauben.

Unabhängig davon wie die Endmontage des Schachtbauwerks erfolgt, etwa durch Verspannung aller Schachtelemente und Podestelemente mittels durchgehender Zugstangen, ergibt sich während der Montage eine wesentlich einfacher zu bewerkstelligende Ausrichtung des auf einem untergeordneten Schachtelements aufzusetzenden Podestelements mit einer kippsicheren Spannverbindung durch die Verschraubung, welche die bisher nötige Abstützung bzw. Schalung zumindest in weitem Umfang entfallen lässt.

Zudem wird durch die Verschraubung der Podestelemente mit dem jeweils darunter angeordneten Schachtelement nun auch eine Gestaltung der Podestelemente mit lediglich in einem Winkel an einer Schachtecke diagonal auskragenden Podest möglich, was bisher an dem dafür nötigen Abstützaufwand gescheitert ist. Durch die Möglichkeit der Verwendung derartiger, mit diagonal auskragendem Podest versehener Podestelemente zwischen zwei Etagen des Aufzugsschachts gelingt es nun, auch größere Höhenunterschiede bei angenehmer Treppensteigung zu überbrücken.

Weiterhin erfindungsgemäß werden für die Verschraubung der Podestelemente mit dem sich jeweils darunter befindenden Schachtelement Spannschlösser verwendet, die jeweils in einer zugeordneten Wandnische vorteilhaft im Bereich der Begrenzungswände angeordnet sind, auf denen die Tragschenkel des Trägerabschnitts des jeweiligen Podestabschnitts aufliegen.

Vorteilhafte Weiterbildungen sind Gegenstand der Unteransprüche.

Bevorzugt ist es dabei, wenn zumindest an zwei gegenüberliegenden Begrenzungswänden bzw. Tragschenkeln eine Verschraubung vorgesehen ist. Dazu können schachtelementseitig im oberen Bereich der jeweiligen Begrenzungswand und podestelementseitig im Bereich des aufliegenden Tragschenkels des Trägerabschnitts einbetonierte, miteinander fluchtende Gewindebuchsen vorgesehen sein, die mit Schrauben des jeweils zugeordneten Spannschlosses in Eingriff bringbar sind. Die Wandnischen, in denen die Spannschlösser angeordnet sind, sind dabei bevorzugt von der Stirnseite der Begrenzungswand und von der hieran anschließenden Seitenflanke der zugeordneten Begrenzungswand zugänglich, solange das Podestelement noch nicht aufgesetzt ist. Nach Aufsetzen des Podestelements ist die Wandnische dann nur noch von der Seitenflanke her zugänglich, bevorzugt von der Schachtinnenseite her, so dass sich ein Witterungsschutz für die Spannschlösser ergibt.

Die Spannschlösser können dann jeweils einen an der Seitenflanke der zugeordneten Wandnische offenen Hohlkörper aufweisen, der oben und unten mit jeweils einer Durchsteckausnehmung für die mit den Gewindebuchsen zum Eingriff bringbaren Schrauben versehen ist, wobei die Schrauben einen am Rand der zugeordneten Durchsteckausnehmung abstützbaren bzw. abgestützten Kopf aufweisen, so dass sich das auf das untergeordnete Schachtelement aufgesetzte Podestelement fest mit dem untergeordneten Schachtelement verspannen lässt.

Die Durchsteckausnehmungen können dabei als Langlöcher ausgebildet sein, so dass keine allzu engen Toleranzen beim Aufsetzen des Podestelements eingehalten werden müssen, wobei den Schraubköpfen zudem Unterlegscheiben zugeordnet sein können, über die sie am Rand der zugeordneten Durchsteckausnehmung abgestützt sind, so dass sich trotzdem eine sichere Abstützung ergibt.

Das Schachtbauwerk kann dabei vorteilhaft unterschiedlich gestaltete Podestelemente umfassen, nämlich zumindest eines der bereits vorstehend angesprochenen Winkelpodeste mit gegenüber dem Schacht nur im Bereich einer Schachtecke über beide an die Schachtecke angrenzende Begrenzungswände diagonal auskragendem Podest, beispielsweise auf Höhe des Schachts zwischen zwei Etagen, und einem Podestelement, dessen Podest gegenüber dem Schacht an einer Seite auskragt und sich über beide angrenzenden Schachtecken hinaus erstreckt, beispielsweise auf Höhe des Bodens einer Etage des Aufzugschachts, an der eine Türöffnung des Aufzugschachts vorgesehen ist. Ferner kann beispielsweise an der obersten Etage des Aufzugschachts auch ein Galeriepodestelement vorgesehen sein, dessen Podest gegenüber dem Schacht dreiseitig auskragt und somit eine mehrseitig umlaufende Galerie bildet. Dieses Podestelement könnte auch vierseitig auskragend sein, wobei jedoch zum Anschluss des nach unten führenden Treppenelements jeweils der mit dem Auflager für das Treppenelement versehene Abschnitt der Auskragung in einem diagonalen Eckbereich angeordnet ist.

Wie bereits vorstehend erwähnt, ist es dabei vorteilhaft, wenn zumindest eines der als Winkelpodestelement ausgebildeten Podestelemente auf einer Höhe zwischen zwei Etagen bzw. Etagenböden des Aufzugschachts angeordnet ist und somit ein Zwischenetagenpodestelement bildet, welches die Überbrückung größerer Etagenhöhen durch Anlegen eines nach unten führenden Treppenelements und eines nach oben führenden Treppenelements bei angenehmer Treppensteigung erlaubt, so dass größere Etagenhöhen oder auch Etagen ohne Austritt aus dem Aufzugschacht auf diese Weise überwunden werden können.

Soll das Zwischenetagenpodestelement an einer Etage des Aufzugschachts eingesetzt werden, an der ein Austritt aus dem Aufzugschacht vorgesehen ist, also eine Türöffnung, so kann der Trägerabschnitt des Zwischenetagenpodestelements keine vierseitig den Aufzugschacht umschließenden vier Tragschenkel aufweisen, sondern weist vorteilhaft lediglich drei Tragschenkel auf, welche den Aufzugschacht dreiseitig umgeben, so dass sich die vierte, offene Seite des Trägerabschnitts der Türöffnung des Aufzugschachts an dieser Etage zuordnen lässt. Die vierte, offene Seite des Trägerabschnitts befindet sich dabei vorteilhaft auf einer dem diagonal auskragenden Winkelpodest abgewandten Seite. Soll das Mittelpodest dagegen an einem Höhenabschnitt des Schachtabschnitts eingesetzt werden, der auf allen vier Seiten geschlossen sein soll, so kann der Trägerabschnitt des Zwischenetagenpodestelements auch eine vierschenklige, geschlossene Tragschenkelanordnung umlaufend um den rechteckigen Aufzugschacht aufweisen.

Im Sinne eines einfacheren Transports der Podestelemente zur Baustelle kann es dabei sinnvoll sein, wenn zumindest eines der Podestelemente, beispielsweise das besonders große Galeriepodestelement aus zwei Flachbetonfertigbauteilen besteht, wobei jedes Flachbetonfertigbauteil für sich kippsicher mit dem darunter sich befindlichen Schachtelement direkt fest verschraubt ist. Dazu weist jedes der beiden Falchbetonfertigbauteile vorteilhaft zumindest einen der Tragschenkel des Trägerabschnitts auf, an dem es sich mit dem darunter befindlichen Schachtelement anschrauben lässt. Vorteilhaft ist es dabei ferner, wenn die beiden Flachbetonfertigbauteile auch aneinander direkt fest verschraubt sind, bevorzugt nach der oben vorgeschlagenen Art mit einer Anzahl Spannschlösser. Dabei wäre es auch denkbar, dass Podestelemente aus mehr als zwei Flachbetonfertigbauteilen bestehen. Weiterhin wäre es denkbar, auch die Schachtelemente aus einzelnen Betonplatten herzustellen, die dann rechteckförmig aneinander verschraubt werden.

Vorteilhafte Weiterbildungen der Erfindungen werden anhand der in den beiliegenden Zeichnungen dargestellten Ausführungsformen der Erfindung näher erläutert. Es zeigen:
- Fig. 1: ein Schachtbauwerk gemäß einer ersten Ausführungsform der Erfindung in perspektivischer Ansicht;
- Fig. 2 und 3: Ausschnitte aus dem in Figur 1 gezeigten Schachtbauwerk in Explosionsansicht;
- Fig. 4: ein zur Verschraubung der Podestelemente mit den Schachtelementen des Schachtbauwerks der vorherigen Figuren verwendetes Spannschloss, siehe Einzelheit IV in Figur 3;
- Fig. 5: eine Schnittansicht im Bereich von Einzelheit IV während der Montage des Schachtbauwerks;
- Fig. 6: ein an der obersten Etage des in Figur 1 gezeigten Schachtbauwerks eingesetztes Galeriepodestelement in Einzeldarstellung;
- Fig. 7: ein alternatives Galeriepodestelement;
- Fig. 8: ein zwischen der obersten Etage und der zweitobersten Etage des in der Figur 1 gezeigten Schachtbauwerks eingebautes Zwischenetagenpodestelement; und
- Fig. 9: ein an der ersten und zweiten Etage des in Figur 1 gezeigten Schachtbauwerks eingebautes Etagenpodestelement.

Das in Figur 1 gezeigte Schachtbauwerk umfasst einen Aufzugschacht mit einer umlaufenden Treppe, insbesondere Fluchttreppe. Der Aufzugschacht erstreckt sich dabei über vier Etagen, steht auf einer Grundplatte 4 und wird oben von einer Deckplatte 5 verschlossen. Im Untergeschoss befindet sich die Aufzugstür auf der in der Ansicht der Figur 1 nicht zu sehenden Seite. Der Aufbau des das Untergeschoss bildenden Schachtelements 3 kann jedoch demjenigen des die oberste Etage bildenden Schachtelements 3 entsprechen, welches den Aufzugschacht mit Begrenzungselementen dreiseitig umschließt und eine Türöffnung 6 frei gibt. Der Boden am Austritt der Türöffnung 6 der obersten Etage wird dabei von einem Galeriepodestelement 2 gebildet, das dreiseitig über dem Aufzugschacht auskragt.

Am im Eckbereich diagonal auskragenden Abschnitt des Podestelements 2 ist dabei ein Auflager für ein Treppenelement 1 vorgesehen, dass dort zwar nur mit seiner obersten Fläche zu erkennen ist, aber vom Aufbau her den weiteren, am Schachtbauwerk 1 verbauten Betonfertigbauteil-Treppenelementen 1 entsprechen kann. Anders als im Untergeschoss und in der obersten Etage sind die Schachtabschnitte des Aufzugschachts im Bereich der Zwischenetagen nicht von einem einstückigen Schachtelement umschlossen, sondern mittels mehrerer Schachtelemente und zwischengeordneten Zwischenetagenpodestelementen.

So ist unterhalb der Galeriepodestplatte 2 ein den Aufzugschacht vierseitig umschließendes Schachtelement 3a angeordnet, welches gleichzeitig den Türsturz für eine Türöffnung 7 in der zweitobersten Etage bildet. Darunter befindet sich ein Zwischenetagenpodestelement 2a mit einem in der Figur 1 nicht zu erkennenden Winkelpodest, welches auf der in der Figur 1 vom Aufzugschacht verdeckten Ecke diagonal auskragt, und zudem das am Galeriepodestelement 2 anliegende Treppenelement 1 abstützt. Diesem Zwischenetagenpodestelement 2a ist wiederum ein Schachtelement 3b untergeordnet, so dass das Zwischenetagenpodestelement 2a zwischen die beiden Schachtelemente 3a, 3b eingeklemmt ist. Zwischen dem Schachtelement 3b und einem sich darunter befindlichen Schachtelement 3c ist wiederum ein weiteres Zwischenetagenpodestelement 2b eingeklemmt, welches ebenfalls ein diagonal auskragendes Winkelpodest aufweist, jedoch auf einer gegenüber dem Winkelpodest des Zwischenetagenpodestelements 2a um 90° versetzten Seite, so dass, wie insbesondere die Explosionsdarstellung in Figur 3 erkennen lässt, ein weiteres der Treppenelemente 1 vom Winkelpodest des Zwischenetagenpodestelements 2a zum Winkelpodest des Zwischenetagenpodestelements 2b führt.

Das Zwischenetagenpodestelement 2b ist dabei in der Figur 8 im Einzelnen gezeigt. Man erkennt dort den Trägerabschnitt 13 mit seinen drei Tragarmen und das davon diagonal auskragende Winkelpodest 14, an dem zwei Auflager 15 für die beiden Treppenelemente 1 vorgesehen sind, die vom Zwischenetagenpodestelement 2b nach oben und nach unten führen.

Stellvertretend für alle im in Figur 1 gezeigten Schachtbauwerk verbauten Schacht- und Podestelemente sind dabei bei dem in Figur 8 in Einzeldarstellung gezeigten Winkelpodestelement 2b vertikale Durchgangsöffnungen 16 in den Eckbereichen der den Aufzugschacht umgebenden Wandbereiche bezeichnet. Durch diese Durchgangsöffnungen 16 können nach Errichten des Schachtbauwerks Ankerstangen geführt werden, um die einzelnen Elemente im Zuge einer Endmontage aneinander zu verspannen.

Während der Montage kommt es jedoch darauf an, ein auf ein untergeordnetes Schachtelement aufgesetztes Podestelement mit auskragendem und daher zum Abkippen neigendem Podest schnell und einfach kippsicher am untergeordneten Schachtelement zu fixieren. Hierzu werden die aufgesetzten Podestelemente am jeweils untergeordneten Schachtelemen direkt fest angeschraubt, wofür Spannschlösser 8 verwendet werden, von denen in Figur 4 eines im Einzelnen gezeigt ist, nämlich das der Einzelheit IV in Figur 2 entnommene Spannschloss 8 stellvertretend für alle anderen in den Figuren 2 und 3 gut zu erkennenden Spannschlösser 8, aber auch für alle anderen zur Verschraubung der Podestelemente des Schachtbauwerks der Figur 1 an den untergeordneten Schachtelementen verwendeten Spannschlösser 8. Das Spannschloss 8 weist dabei einen Hohlkörper bzw. ein Gehäuse auf, der bzw. das auf der in der Einbausituation (Figur 2) dem Aufzugschachtinneren zugewandten Seite offen ist und dessen obere und untere Wand jeweils von einer Durchsteckausnehmung durchdrungen ist. Für das Spannschloss 8 bzw. für alle Spannschlösser 8 ist dabei jeweils eine Wandnische 12, siehe Figur 5, im oberen Begrenzungswandbereich der einem der Podestelemente untergeordneten Schachtelement vorgesehen. Die Wandnische 12 ist von der Stirnseite und einer hieran anschließenden Seitenflanke der Begrenzungswand des Schachtelements ausgenommen bzw. zugänglich.

Wie die Figur 5 anhand dem auf das Schachtelement 3a aufgesetzten Galeriepodestelement 2 und dem in Figur 2 mit Einzelheit IV bezeichneten Spannschloss 8 zeigt, sind die Schachtelemente unterhalb der Wandnischen 12 mit dort in ihre Begrenzungswand einbetonierten Gewindebuchsen 11 versehen, ebenso die Podestelemente an ihrem Trägerabschnitt oberhalb der Wandnischen 12, so dass die Gewindebuchsen 11 an den Podestelementen und die zugeordneten Gewindebuchsen 11 an den Schachtelementen nach Aufsetzen des jeweiligen Podestelements auf das darunter befindliche Schachtelement miteinander fluchten, wie Figur 5 während des Aufsetzens des Galeriepodestelements 2 auf das Schachtelement 3a zeigt. In dieser Situation lassen sich die in Figur 4 im Einzelnen gezeigten Schrauben 9, versehen mit Unterlegscheiben 10, durch die Durchstecköffnungen des Spannschlosses 8 führen und mit den Gewindebuchsen 11 verschrauben, so dass eine sichere Verspannung des aufgesetzten Podestelements am darunter befindlichen Schachtelement hergestellt werden kann und eine zusätzliche Abstützung des Podestelements gegen Abkippen aufgrund des Gewichts des auskragenden Podests während der Montage entfallen kann.

Weiter in Figur 1 vom Zwischenetagenpodestelement 2b ausgehend führt wiederum eines der Treppenelemente 1 nach unten und schließt dort an einem in Figur 9 im Einzelnen gezeigten Etagenpodestelement 2c an, wobei sich das Etagenpodestelement 2c unterhalb eines weiteren, U-förmigen, der Türöffnung der zweitobersten Etage zugeordneten Schachtelements 3b befindet. Dementsprechend weist das Etagenpodestelement 2c einen Trägerabschnitt 13a auf, der zusammen mit dem davon auskragenden Podest 14a den Aufzugschacht vollständig umschließt. Das Podest 14a kragt dabei auf drei Seiten über dem Trägerabschnitt 13a aus, nämlich auf der der Türöffnung 7 zugeordneten Seite, sowie im diagonalen Winkelbereich auf den beiden die Türöffnung 7 flankierenden Seiten, wo das Podest 14a wiederum mit Auflagern 15 für eines der Treppenelemente 1 versehen ist.

Im sich unterhalb der Türöffnung 7 befindlichen Geschoss des in Figur 1 gezeigten Schachtbauwerks ist optional keine Fahrstuhltüre vorgesehen. Dementsprechend sind die dortigen Schachtelemente 3c mit vier den Aufzugschacht vertikal begrenzenden Begrenzungswänden versehen, entsprechen ansonsten jedoch insbesondere im Hinblick auf die Anordnung der entsprechenden Spannschlösser 8 den U-förmigen Schachtelementen 3b aus der darüber befindlichen Etage. Ausgehend von dem Etagenpodestelement 2c am Boden der Türöffnung 7 führen wieder an Zwischenetagenpodestelementen 2d, 2e abgestützte Treppenelemente 1 zum nächstunteren Etagenpodestelement 2c, das baugleich zu demjenigen aus der darüberliegenden Etage ist. Im Unterschied zu den Zwischenetagenpodestelementen 2a, 2b, die einen aus drei Tragschenkeln bestehenden, U-förmigen Trägerabschnitt 13 (Figur 8) aufweisen, haben die Zwischenetagenpodestelemente 2d, 2e einen Trägerabschnitt, welcher aus vier umlaufenden Tragschenkeln besteht, da ja keine Türausnehmung vorhanden ist. Die Tragschenkel des Trägerabschnitts der beiden Zwischenetagenpodestelemente 2d, 2e sind jedoch entsprechend den Zwischenetagenpodestelementen 2a, 2b mit Gewindebuchsen 11 (Figur 5) versehen, um sie am jeweils darunter befindlichen Schachtelement 3c direkt fest verschrauben zu können.

Die Figur 7 zeigt eine zweiteilige Variante des in Figur 6 im Einzelnen gezeigten Galeriepodestelements 2, welches ein von seinem Trägerabschnitt 13b dreiseitig auskragendes Podest 14b aufweist. Die in Figur 7 gezeigte, zweiteilige Variante des Galeriepodestelements besteht dabei aus zwei Podestelementteilen 2f, 2h, die zusammengefügt dieselbe Form ergeben, wie beim Galeriepodestelement 2, aber aufgrund der kleineren Flachbetonbauteile 2f, 2h einen einfacheren Transport zur Baustelle ermöglichen. Die beiden Podestelementteile 2f, 2h können dabei wiederum mittels in ihrem Stoßbereich angeordneter Spannschlösser 8 miteinander verschraubt werden und weisen jeweils Tragschenkelabschnitte 13c, 13d auf, die insgesamt den Trägerabschnitt 13c, 13d des Galeriepodestelements 13f, 13h bilden, sowie Bereiche 14c, 14d, die insgesamt das Podest 14c, 14d des Galeriepodestelements 2f, 2h bilden. Auf gleiche Art und Weise könnten auch andere Podestelemente des Schachtbauwerks zwei- oder mehrteilig ausgebildet sein.

Vorteilhafte Abwandlungen und Modifikationen der gezeigten Ausführungsformen sind im Schutzumfang der beigefügten Ansprüche möglich.

So könnte das in Figur 1 gezeigte Schachtbauwerk ohne weiteres auch deutlich mehr Etagen aufweisen, jeweils mit oder ohne Türöffnung. Die in das Keller- bzw. unterste Geschoss führende Treppe könnte dabei auch, abweichend von der gezeigten Darstellung, nicht als eine über die ganze Etage durchgehende Treppe ausgebildet sein, sondern mittels weiterer Zwischenetagenpodestelemente um den Aufzugschacht herumgeführt werden.

## Patentansprüche

1. Schachtbauwerk, das in Fertigbauweise aus aufeinander aufgesetzten, gegeneinander fixierbaren Betonfertigbauteilen erstellt ist und einen vertikalen Aufzugschacht und eine außen am Aufzugschacht angeordnete Fluchttreppe aufweist, wobei
mehrere, jeweils einen Schachtabschnitt des Aufzugschachts mit Begrenzungswänden seitlich umgebende Schachtelemente (3 - 3c), zwischen jeweils zwei Schachtelementen (3 - 3c) angeordnete Podestelemente (2 - 2h), und die Podestelemente (2 - 2h) verbindende Treppenelemente (1) vorgesehen sind, und wobei
die Podestelemente (2 - 2h) jeweils einen Trägerabschnitt (13 - 13d) mit zumindest an einem Teil der Begrenzungswände der benachbarten Schachtelemente (3 - 3c) fluchtend anliegenden Tragschenkeln aufweisen sowie ein hiervon nach außen auskragendes Podest (14 - 14d), das mit einem Auflager (15) zum Abstützen eines der Treppenelemente (1) versehen ist, oder mit zwei gegeneinander versetzten Auflagern (15) zum Abstützen zweier Treppenelemente (1), die zu benachbarten Podesten (14) führen, wobei
die Podestelemente (2 - 2h) mit den Tragschenkeln ihres Trägerabschnitts (13 - 13d) jeweils auf dem zumindest einem Teil der Begrenzungswände des sich darunter befindenden Schachtelements (3 - 3c) aufliegen, **dadurch gekennzeichnet, dass**
die jeweiligen Begrenzungswände mit den aufliegenden Tragschenkeln direkt fest verschraubt sind und
zur Bildung der Verschraubung der Podestelemente (2 - 2h) mit dem sich jeweils darunter befindenden Schachtelement (3 - 3f) schachtelelementseitig im oberen Bereich der Begrenzungswände und podestelementseitig im Bereich des Trägerabschnitts (13 - 13d) einbetonierte, miteinander fluchtende Gewindebuchsen (11) vorgesehen sind, die mit Schrauben (9) eines jeweils zugeordneten Spannschlosses (8) in Eingriff bringbar sind, das in einer zugeordneten Wandnische (12) platziert ist, die von der Stirnseite und einer hieran anschließenden Seitenflanke der zugeordneten Begrenzungswand her zugänglich ist.

2. Schachtbauwerk nach Anspruch 1, **dadurch gekennzeichnet, dass** die Spannschlösser (8) jeweils einen an der Seitenflanke der zugeordneten Wandnische (12) offenen Hohlkörper aufweisen, der oben und unten mit jeweils einer Durchsteckausnehmung für die mit den Gewindebuchsen (11) zum Eingriff bringbaren Schrauben (9) versehen ist, wobei die Schrauben (9) einen am Rand der zugeordneten Durchsteckausnehmung abstützbaren Kopf aufweisen.

3. Schachtbauwerk nach einem der vorhergehenden Ansprüche, **dadurch gekennzeichnet, dass** die den Spannschlössern (8) zugeordneten Wandnischen (12) der Schachtelemente (3 - 3f) von der Schachtinnenseite her zugänglich sind.

4. Schachtbauwerk nach Anspruch 2 oder 3, **dadurch gekennzeichnet, dass** die Durchsteckausnehmungen als Langlöcher ausgebildet sind.

5. Schachtbauwerk nach einem der Ansprüche 2 bis 4, **dadurch gekennzeichnet, dass** den Schraubköpfen Unterlegscheiben (10) zugeordnet sind, über die sie am Rand der zugeordneten Durchsteckausnehmung abgestützt sind.

6. Schachtbauwerk nach einem der vorhergehenden Ansprüche, **dadurch gekennzeichnet, dass** das Schachtbauwerk unterschiedlich gestaltete Podestelemente (2 - 2h) umfasst, nämlich zumindest ein Podestelement (2a; 2b) dessen Podest (14) als Winkelpodest gegenüber dem Schacht nur im Bereich einer Schachtecke über beide an die Schachtecke angrenzende Begrenzungswände auskragt, und/oder zumindest ein Podestelement (2c), dessen Podest (14a) gegenüber dem Schacht an einer Seite auskragt und sich über beide angrenzenden Schachtecken hinaus erstreckt und/oder zumindest ein Galeriepodestelement (2c; 2e, 2f), dessen Podest (14b; 14c, 14d) gegenüber dem Schacht dreiseitig auskragt.

7. Schachtbauwerk nach einem der vorhergehenden Ansprüche, **dadurch gekennzeichnet, dass** bei zumindest einem (2a, 2b) der Podestelemente (2 - 2h) dessen Podest (14) als Winkelpodest ausgebildet ist und das von einer Ecke der zugeordneten Trägeranordnung (13) liegend auskragt, das Podestelement ein auf einer Höhe zwischen zwei Etagen des Aufzugsschachts angeordnetes Zwischenetagenpodestelement ist.

8. Schachtbauwerk nach Anspruch 7, **dadurch gekennzeichnet, dass** der Trägerabschnitt (13) zumindest eines Zwischenetagenpodestelements einen dreischenklige Anordnung der Tragschenkel aufweist, die auf drei Seiten um den Aufzugschacht umläuft und die Trägerabschnitte (13a; 13b; 13c, 13d) der anderen Podestelemente (2e, 2f) eine vierschenklige Anordnung der Tragschenkel, die um den Aufzugsschacht umläuft.

9. Schachtbauwerk nach einem der vorhergehenden Ansprüche, **dadurch gekennzeichnet, dass** zumindest eines (2e, 2f) der Podestelemente (2 - 2h), vorzugsweise der Galeriepodestelemente (2e, 2f) aus zwei oder mehreren Flachbetonfertigbauteilen (2e, 2f) besteht, wobei jedes Flachbetonfertigbauteil (2e, 2f) für sich kippsicher mit dem darunter sich befindlichen Schachtelement und/oder die Flachbetonfertigbauteil (2e, 2f) mit einer Anzahl Spannschlösser (8) miteinander verschraubt sind.

## Claims

1. Shaft construction produced in a prefabricated manner from concrete elements stacked on top of each other and able to be affixed to each other, comprising a vertical elevator shaft and an emergency staircase disposed on the outside of the elevator shaft, wherein
a plurality of shaft elements (3 - 3c) each having partition walls laterally enclosing one shaft segment of the elevator shaft, pedestal elements (2 - 2h) each disposed between two shaft elements (3 - 3c), and staircase elements (1) connecting the pedestal elements (2 - 2h) being provided, and wherein
the pedestal elements (2 - 2h) each comprising a beam segment (13 - 13d) having support legs contacting at least part of the partition walls of the adjacent shaft elements (3 - 3c) in a flush manner, and a pedestal (14 - 14d) protruding outward from the same and provided with a support (15) for supporting one of the staircase elements (1), or provided with two supports (15) offset relative to each other for supporting two staircase elements (1) leading to adjacent pedestals (14),
the support legs of the beam segments (13 - 13d) of each of the pedestal elements (2 - 2h) being supported by the at least part of the partition walls of the shaft element (3 - 3c) present beneath the same, **characterized in that**
each of the partition walls is directly screwed securely to the support legs supported thereon, and
that threaded bushings (11) are provided for forming the screw connection of the pedestal elements (2 - 2h) to each shaft element (3 - 3f) present beneath the same in the upper region of the partition walls on the shaft element side and cast in the concrete and flush with each other in the region of the beam segment (13 - 13d) on the pedestal element side, each able to be brought into engagement with screws (9) of an associated turnbuckle (8) located in an associated wall niche (12) accessible from the end face and from a side flank of the associated partition wall connected thereto.

2. The shaft construction according to claim 1, **characterized in that** the turnbuckles (8) each comprise an open hollow body at the side flank of the associated wall niche (12) provided with one pass-through cutout each at the top and bottom for the screws (9) to be brought into engagement with the threaded bushings (11), wherein the screws (9) comprise a head configured to be supported on the edge of the associated pass-through cutout.

3. The shaft construction according to any one of the preceding claims, **characterized in that** the wall niches (12) of the shaft elements (3 - 3f) associated with the turnbuckles (8) are accessible from the interior of the shaft.

4. The shaft construction according to claim 2 or 3, **characterized in that** the pass-through cutouts are implemented as elongated holes.

5. The shaft construction according to any one of the claims 2 through 4, **characterized in that** washers (10) are associated with the screw heads, by means of which said screw heads are supported on the edge of the associated pass-through cutout.

6. The shaft construction according to any one of the preceding claims, **characterized in that** the shaft construction comprises pedestal elements (2 - 2h) of different designs, namely at least one pedestal element (2a; 2b) having a pedestal (14) protruding past both partition walls adjacent to the shaft corner as an angled pedestal relative to the shaft only in the region of a shaft corner, and/or at least one pedestal element (2c) having a pedestal (14a) protruding past the shaft on one side and extending past both adjacent shaft corners, and/or at least one gallery pedestal element (2c; 2e, 2f) having a pedestal (14b; 14c, 14d) protruding past the shaft on three sides.

7. The shaft construction according to any one of the preceding claims, **characterized in that** for at least one (2a, 2b) of the pedestal elements (2 - 2h) having a pedestal (14) implemented as an angled pedestal and protruding horizontally from one corner of the associated beam arrangement (13), the pedestal element is an intermediate story pedestal element disposed at a height between two stories of the elevator shaft.

8. The shaft construction according to claim 7, **characterized in that** the beam segment (13) of at least one intermediate story pedestal element comprises a three-legged arrangement of the support legs extending along three sides around the elevator shaft, and the beam segments (13a; 13b; 13c, 13d) of the other pedestal elements (2e,2f) comprise a four-legged arrangement of the support legs extending around the elevator shaft.

9. The shaft construction according to any one of the preceding claims, **characterized in that** at least one (2e, 2f) of the pedestal elements (2 - 2h), preferably the gallery pedestal element (2e, 2f), is made of at least two prefabricated concrete slab components (2e, 2f), wherein each prefabricated concrete slab component (2e, 2f) is screwed to the shaft element and/or the prefabricated concrete slab component (2e, 2f) present beneath the same in an intrinsically non-tilting manner by means of a plurality of turnbuckles (8).

## Revendications

1. Construction de puits, qui est réalisée en construction préfabriquée à partir d'éléments préfabriqués en béton posés les uns sur les autres et pouvant être fixés les uns contre les autres et qui présente une cage d'ascenseur verticale et un escalier d'évacuation disposé à l'extérieur de la cage d'ascenseur,
plusieurs éléments de puits (3 - 3c) entourant à chaque fois latéralement une section de puits de la cage d'ascenseur par des parois de délimitation, des éléments de palier (2 - 2h) disposés respectivement entre deux éléments de puits (3 - 3c) et des éléments d'escalier (1) reliant les éléments de palier (2 - 2h) étant prévus, et
les éléments de palier (2 - 2h) présentant chacun une section de support (13 - 13d) comportant des branches porteuses s'appliquant en alignement sur au moins une partie des parois de délimitation des éléments de puits (3 - 3c) voisins, ainsi qu'un palier (14 - 14d) en saillie vers l'extérieur à partir de celles-ci, qui est pourvu d'un appui (15) pour soutenir l'un des éléments d'escalier (1), ou de deux appuis (15) décalés l'un par rapport à l'autre pour soutenir deux éléments d'escalier (1) qui conduisent à des paliers (14) voisins,
les éléments de palier (2 - 2h) reposant respectivement, avec les branches porteuses de leur section de support (13 - 13d), sur l'au moins une partie des parois de délimitation de l'élément de puits (3 - 3c) se trouvant en dessous, **caractérisée en ce que**
les parois de délimitation respectives sont boulonnées directement et solidement avec les branches porteuses qui reposent sur elles et
pour former le boulonnage des éléments de paliers (2 - 2h) avec l'élément de puits (3 - 3f) se trouvant respectivement en dessous, des douilles filetées (11) noyées dans le béton et en alignement les unes avec les autres sont prévues du côté de l'élément de puits, dans la zone supérieure des parois de délimitation et, du côté de l'élément de palier, dans la zone de la section de support (13 - 13d), qui peuvent être mises en prise avec des vis (9) d'un tendeur (8) respectivement associé, qui est placé dans une niche de paroi (12) associée qui est accessible depuis la face frontale et un flanc latéral de la paroi de délimitation associée qui s'y raccorde.

2. Construction de puits selon la revendication 1, **caractérisée en ce que** les tendeurs (8) présentent chacun un corps creux ouvert sur le flanc latéral de la niche de paroi (12) associée, qui est pourvu en haut et en bas respectivement d'un évidement traversant pour les vis (9) pouvant être mises en prise avec les douilles filetées (11), les vis (9) présentant une tête pouvant s'appuyer sur le bord de l'évidement traversant associé.

3. Construction de puits selon l'une quelconque des revendications précédentes, **caractérisée en ce que** les niches de paroi (12) des éléments de puits (3 - 3f) associées aux tendeurs (8) sont accessibles depuis le côté intérieur du puits.

4. Construction de puits selon la revendication 2 ou 3, **caractérisée en ce que** les évidements traversants sont réalisés en tant que trous oblongs.

5. Construction de puits selon l'une quelconque des revendications 2 à 4, **caractérisée en ce que** des rondelles (10) sont associées aux têtes de vis, par l'intermédiaire desquelles elles s'appuient sur le bord de l'évidement traversant associé.

6. Construction de puits selon l'une quelconque des revendications précédentes, **caractérisée en ce que** la construction de puits présente des éléments de palier (2 - 2h) de conception différente, à savoir au moins un élément de palier (2a ; 2b) dont le palier (14), en tant que palier angulaire, est en porte-à-faux par rapport au puits uniquement dans la zone d'un angle de puits, au-delà des deux parois de délimitation adjacentes à l'angle de puits, et/ou au moins un élément de palier (2c) dont le palier (14a), par rapport au puits, est en porte-à-faux sur un côté et s'étend au-delà des deux angles de puits adjacents et/ou au moins un élément de palier en galerie (2c ; 2e, 2f) dont le palier (14b ; 14c, 14d) est en porte-à-faux sur trois côtés par rapport au puits.

7. Construction de puits selon l'une quelconque des revendications précédentes, **caractérisée en ce que,** pour au moins l'un (2a, 2b) des éléments de palier (2 - 2h) dont le palier (14) est réalisé en tant que palier angulaire et qui est en porte-à-faux horizontal par rapport à un angle de l'agencement de support (13) associé, l'élément de palier est un élément de palier inter-étages disposé à une hauteur comprise entre deux étages de la cage d'ascenseur.

8. Construction de puits selon la revendication 7, **caractérisée en ce que** I section de support (13) d'au moins un élément de palier inter-étages présente un agencement à trois branches des branches porteuses, qui s'étend sur trois côtés autour de la cage d'ascenseur, et les sections de support (13a ; 13b ; 13c, 13d) des autres éléments de palier (2e, 2f) présentent un agencement à quatre branches des branches porteuses, qui s'étend autour de la cage d'ascenseur.

9. Construction de puits selon l'une quelconque des revendications précédentes, **caractérisée en ce qu'**au moins l'un (2e, 2f) des éléments de palier (2 - 2h), de préférence des éléments de palier en galerie (2e, 2f), est constitué de deux ou plus de deux éléments préfabriqués en béton plat (2e, 2f), chaque élément préfabriqué en béton plat (2e, 2f) étant boulonné de manière autonome pour assurer une stabilité contre le basculement avec l'élément de puits se trouvant en dessous et/ou les éléments préfabriqués en béton plat (2e, 2f) étant boulonnés les uns avec les autres avec un certain nombre de tendeurs (8).
